# EUROPÄISCHE PATENTANMELDUNG

(11) **EP 1 956 325 A2**
(43) Veröffentlichungstag der Anmeldung: **13.08.2008**
(21) Anmeldenummer: 08002301.3
(22) Anmeldetag: 07.02.2008
(51) Int. Cl.: F25D 27/00

(54) **Kühl- und/oder Gefriergerät**

(30) Priorität: 08.02.2007 DE 202007001854 U; 20.03.2007 DE 202007004077 U
(71) Anmelder: Liebherr-Hausgeräte Ochsenhausen GmbH, 88416 Ochsenhausen (DE)
(72) Erfinder: Herrmann, Juergen, 88430 Rot a. d. Rot (DE)
(74) Vertreter: Laufhütte, Dieter

(57) **Zusammenfassung**

Kühl- und/oder Gefriergerät mit einer auf einer Querverbindung (1) frontseitig oberhalb des Kühl- und/oder Gefrierteils angeordneten Leuchteneinheit (2), welche Leuchtmittel (6) und ein Befestigungselement (5) aufweist, wobei die Querverbindung (1) ein gut wärmeleitendes Element aufweist und das Befestigungselement (5) für die Leuchtmittel (6) der Leuchteneinheit (2) ebenfalls aus einem gut wärmeleitendem Material besteht und mit dem gut wärmeleitenden Element der Querverbindung wärmeleitend in Verbindung steht, so dass Wärme von den Leuchtmitteln (6) über Befestigungselement (5) und das gut wärmeleitende Element der Querverbindung (1) abgeleitet wird.

## Beschreibung

Die vorliegende Erfindung betrifft Kühl- und/oder Gefriergeräte mit einer außerhalb des eigentlichen Kühl- und/oder Gefrierraums angeordneten Leuchteneinheit. Eine solche Anordnung der Leuchteneinheit ist insbesondere für Gefrierschränke vorteilhaft, da eine innerhalb des Gefrierteils angeordnete Leuchteneinheit durch die tiefen Temperaturen starken Belastungen ausgesetzt wäre und außerdem das Gefrierteil nur ungenügend beleuchten würde, da die üblicherweise im Gefrierteil angeordneten Gefrierteilschubfächer ein Ausleuchten des gesamten Gefrierguts verhindern würden. Die Leuchteneinheit wird deshalb außerhalb des eigentlichen Kühl- und/oder Gefrierbereichs angeordnet, um bei geöffneter Türe z. B. die herausgezogenen Gefrierteilschubfächer auszuleuchten.

Für Standgefrierschränke ist dabei, wie z. B. DE 32 38 152 C1 zeigt, seit langem eine in die Unterkante einer oberhalb der Gefrierschranktür angeordneten Bedienleiste integrierte Leuchteneinheit bekannt.

Insbesondere für Einbaugeräte sowie für Kühl/Gefrierkombinationen ist eine solche Lösung wie bei Standgefrierschränken jedoch aufgrund der beengten Platzverhältnisse im allgemeinen nicht möglich, insbesondere wenn das Gefrierteil unterhalb des Kühlteils angeordnet ist, so dass keine Bedienleiste zur Verfügung steht.

Aus DE 20 2005 011 279 U1 ist deshalb eine Anordnung bekannt, bei welcher die Leuchteneinheit in die Unterkante der Kühlteiltür integriert ist. Diese Anordnung der Leuchteneinheit ist aber konstruktiv äußerst aufwendig, insbesondere da die Stromversorgung für die Leuchteneinheit in die bewegliche Kühlraumtür gelegt werden muß.

Auch sind solche Gefrierteilbeleuchtungen nur in Standgeräten einsetzbar, während für Einbaugeräte mit vorgeblendeter Möbelfront bisher noch keine zufriedenstellenden Beleuchtungsmöglichkeit insbesondere für das Gefrierteil zur Verfügung steht.

Aufgabe der vorliegenden Erfindung ist es daher, ein Kühl- und/oder Gefriergerät zur Verfügung zu stellen, bei welchem die Leuchteneinheit so angeordnet und/oder ausgeführt ist, dass sie das Kühl- und/oder Gefrierteil und insbesondere die Gefrierteilschubfächer gut ausleuchtet und eine kostengünstige und einfache Herstellung und Montage ermöglicht. Insbesondere soll diese Beleuchtung auch bei Kühl/Gefrierkombinationen und bei Einbaugeräten verwendet werden können.

Erfindungsgemäß wird diese Aufgabe von einem Kühl- und/oder Gefriergerät gemäß den Ansprüchen 1, 6, 9 und 16 gelöst.

Die vorliegende Erfindung stellt ein Kühl- und/oder Gefriergerät mit einer auf einer Querverbindung frontseitig oberhalb des Kühl- und/oder Gefrierteils angeordneten Leuchteneinheit, welche Leuchtmittel und ein Befestigungselement aufweist, zur Verfügung. Dabei weist die Querverbindung ein gut wärmeleitendes Element auf, wobei das Befestigungselement für die Leuchtmittel der Leuchteneinheit ebenfalls aus einem gut wärmeleitendem Material besteht und mit dem gut wärmeleitenden Element der Querverbindung wärmeleitend in Verbindung steht, so dass Wärme von den Leuchtmitteln über Befestigungselement und das gut wärmeleitende Element der Querverbindung abgeleitet wird.

Durch diese Verwendung der Querverbindung als Ableitung für die von der Leuchteneinheit erzeugte Wärme kann die Leuchteneinheit selbst sehr viel kleiner gebaut werden, so dass sie trotz der beengten Platzverhältnisse auf der Querverbindung eingesetzt werden kann. Das gut wärmeleitende Befestigungselement überträgt dabei die von den Leuchtenmitteln der Leuchteneinheit erzeugte Wärme auf das gut wärmeleitende Element der Querverbindung, welches die Wärme wiederum an die Umgebung oder einen weiteren Kühlkörper abgibt. Die insbesondere bei Kühl/Gefrierkombinationen ohnehin vorhandene Querverbindung, welche das Kühlteil von dem Gefrierteil trennt, kann so zum Kühlen der auf der Querverbindung angeordneten Leuchteneinheit verwendet werden

Vorteilhafterweise besteht das gut wärmeleitende Element der Querverbindung dabei aus Metall und ist insbesondere ein Querverbindungsblech aus Metall ist, welches vorteilhafterweise die Außenverkleidung der Querverbindung bildet. So kann ein ohnehin vorhandenes Element zur Wärmeableitung verwendet werden.

Vorteilhafterweise ist auch das Befestigungselement aus Metall gefertigt.

Weiterhin vorteilhafterweise sind das gut wärmeleitende Element der Querverbindung und das Befestigungselement durch eine Wärmeleitpaste wärmeleitend verbunden. Dies ermöglicht einen besonders guten thermischen Kontakt.

Weiterhin vorteilhafterweise ist ein weiteres Element vorgesehen, welches mit dem gut wärmeleitenden Element der Querverbindung insbesondere durch Wärmeleitpaste wärmeleitend verbunden ist, und welches als Kühlkörper für die Leuchtmittel dient. Diese Element kann z.B. ein weiters Blech sein, welches mit dem Querverbindungsblech wärmeleitend in Verbindung steht.

In einer bevorzugten Ausführung weist die Querverbindung dabei ein Querverbindungsblech aus Metall auf, wobei das Befestigungselement aus Metall für die Leuchtmittel der Leuchteneinheit mit dem Querverbindungsblech wärmeleitend in Verbindung steht, so dass dieses als Kühlkörper für die Leuchtmittel dient.

Durch diese Verwendung des Querverbindungsblechs als Kühlkörper für die Leuchteneinheit kann die Leuchteneinheit selbst sehr viel kleiner gebaut werden, so dass sie trotz der beengten Platzverhältnisse auf der Querverbindung eingesetzt werden kann. Das Befestigungselement aus Metall überträgt dabei die von den Leuchtenmitteln der Leuchteneinheit erzeugte Wärme auf das Querverbindungsblech, welches die Wärme wiederum an die Umgebung abgibt. Die insbesondere bei Kühl/Gefrierkombinationen ohnehin vorhandene Querverbindung, welche das Kühlteil von dem Gefrierteil trennt, kann so zum Kühlen der auf der Querverbindung angeordneten Leuchteneinheit verwendet werden.

Die vorliegende Erfindung umfaßt weiterhin ein Kühl- und/oder Gefriergerät mit einer auf einer Querverbindung frontseitig oberhalb des Kühl- und/oder Gefrierteils angeordneten Leuchteneinheit, welche Leuchtmittel und ein Befestigungselement aufweist, wobei die Querverbindung und das Befestigungselement einander entsprechende Befestigungsöffnungen und Befestigungslaschen aufweisen, so dass das Befestigungselement durch Einführen der Befestigungslaschen durch die Befestigungsöffnungen und Verschieben des Befestigungselements montiert werden kann. Diese Verbindung zwischen Befestigungselement und Querverbindung über Befestigungslaschen sowie entsprechende Befestigungsöffnungen ermöglicht eine besonders einfache Montage der Leuchteneinheit an der Querverbindung, bei welcher weder Schrauben noch Werkzeug nötig sind. Vorteilhafterweise sind die Befestigungslaschen dabei aus dem Befestigungselement, welches vorteilhafterweise aus Metallblech gefertigt ist, herausgebogen und können in entsprechende Befestigungsöffnungen in der Querverbindung eingeführt werden. Durch z. B. seitliches Verschieben kann so das Befestigungselement mit der Querverbindung verspannt werden und ermöglicht eine einfache und sichere Montage der Leuchteneinheit. Gleichzeitig wird so eine wärmeleitende Verbindung zwischen Befestigungselement und Querverbindung hergestellt, so dass die hier beschriebene Verbindung über Befestigungslaschen und Befestigungsöffnungen besonders vorteilhaft mit der oben beschriebenen Verwendung des Querverbindungsbleches als Kühlkörper verwendet werden kann. Offensichtlich ist die hier beschriebene Montage aber auch unabhängig davon von großem Vorteil.

Weiterhin vorteilhafterweise weisen die Querverbindung und das Befestigungselement weiterhin Aussparungen auf, welche in der montierten Position des Befestigungselements übereinander liegen, wobei ein Sicherungselement mit einem Vorsprung vorgesehen ist, welcher durch die Aussparung hindurchgeschoben wird und so das Befestigungselement in der montierten Position sichert. Hierfür sind die Aussparungen in Querverbindung und Befestigungselement vorteilhafterweise so ausgelegt, dass der durch sie hindurchgehende Vorsprung des Sicherungselements ein Verschieben aus der montierten Position des Befestigungselements verhindert. So ist die Leuchteneinheit wiederum ohne Werkzeug auf einfache Weise gegen eine Demontage gesichert.

Vorteilhafterweise bildet das Sicherungselement mit dem Vorsprung, welcher durch die Aussparungen im Befestigungselement und Querverbindung durchgeht, gleichzeitig ein Gehäuseelement oder eine lichtdurchlässige Abdeckung der Leuchteneinheit. Durch eine solche erfindungsgemäße Kombination aus Sicherungselement und lichtdurchlässiger Abdeckung bzw. Gehäuseelement kann durch die Montage des Gehäuseelements oder der lichtdurchlässigen Abdeckung der Leuchteneinheit gleichzeitig auch das Befestigungselement in seiner montierten Position fixiert werden.

Die vorliegende Erfindung umfaßt weiterhin ein Kühl- und/oder Gefriergerät mit einer Leuchteneinheit, welche Leuchtmittel, ein lichtundurchlässiges Gehäuse und eine lichtdurchlässige Abdeckung umfaßt, wobei das Gehäuse oberhalb und die Abdeckung unterhalb der Leuchtmittel angeordnet sind und das Gehäuse an seinem vorderen unteren Rand eine Schürze aufweist, welche von einem komplementären Rand der Abdeckung von vorne übergriffen wird. Die Schürze blockiert den Lichtaustritt nach vorne und verhindert dadurch, dass der Benutzer durch das von dem Leuchtmittel abgestrahlte Licht geblendet wird.

Weiterhin vorteilhafterweise ermöglicht die Schürze zudem im Zusammenspiel mit dem komplementären Rand der Abdeckung eine spaltfreie Montage der Abdekkung.

Dadurch, dass der Rand der Abdeckung die Schürze von vorne übergreift, ergibt sich weiterhin für den Benutzer der äußerst ansprechende optische Eindruck, dass Licht aus der gesamten lichtdurchlässigen Abdeckung austritt, während jedoch ein Blenden des Benutzers durch die Schürze verhindert wird. Die erfindungsgemäße Anordnung ermöglicht so eine sowohl optisch ansprechende als auch benutzerfreundliche Ausführung der Leuchteneinheit, welche dennoch sehr einfach aufgebaut und leicht zu montieren ist.

Vorteilhafterweise sind dabei die Leuchtmittel höher angeordnet als der untere Rand der Schürze. So wird sichergestellt, dass das von den Leuchtmitteln abgestrahlte Licht im Wesentlichen nach unten abgestrahlt wird, ohne den Benutzer zu blenden.

Bei den erfindungsgemäßen Kühl- und/oder Gefriergeräten ist das Befestigungselement weiterhin vorteilhafterweise ein Befestigungswinkel, dessen die Leuchtmittel tragender Winkelarm sich horizontal entlang der Querverbindung erstreckt. Durch diese langgestreckte Ausführung ergibt sich eine nur minimale Bauhöhe der erfindungsgemäßen Leuchteneinheit, welche insbesondere bei den beengten Platzverhältnissen auf der Querverbindung einer Kühl/Gefrierkombination von großem Vorteil ist. Der in einer vertikalen Ebene verlaufende Winkelarm des Befestigungswinkels ist dann mit der Querverbindung bzw. mit dem Querverbindungsblech verbunden. Hierdurch ergibt sich zudem eine einfache und platzsparende Montage, wobei weiterhin eine gute Wärmeleitung von den Leuchtmitteln zur Querverbindung garantiert ist.

Weiterhin vorteilhafterweise trägt das Befestigungselement für die Leuchtmittel auch das Gehäuse der Leuchteneinheit, welches insbesondere mit dem Befestigungselement verrastbar ist. Dies ermöglicht eine besonders einfache Montage der Leuchteneinheit. Weiterhin vorteilhafterweise stellt das Gehäuse dabei eine Vormontageeinheit dar, welche z.B. komplett vom LED-Hersteller erstellt und geliefert werden kann.

Weiterhin vorteilhafterweise werden bei den erfindungsgemäßen Kühl- und/oder Gefriergeräten als Leuchtmittel der Leuchteneinheit LEDs eingesetzt. Diese haben nach vorne nur eine sehr geringe Wärmeabstrahlung, während sie nach hinten sehr stark Wärme abstrahlen. In Richtung des Gefriergutes wird so wenig Wärme abgestrahlt, während die nach hinten abgestrahlte Wärme effektiv über das Befestigungselement und die Querverbindung abgeleitet werden kann. LEDs ermöglichen so insbesondere im Zusammenspiel mit den bereits erwähnten erfindungsgemäßen Merkmalen eine besonders kompakte Konstruktion, welche den beengten Platzverhältnissen insbesondere bei Kühl/Gefrierkombinationen Rechnung trägt.

Vorteilhafterweise steht bei der erfindungsgemäßen Leuchteneinheit die Breite B der Leuchteneinheit zur Höhe H der Leuchteneinheit in einem Verhältnis von *B*/*H* ≥ 1,8 /1,1. Hierdurch ergibt sich eine äußerst kompakte, langgestreckte Bauform der Leuchteneinheit, welche sich insbesondere auf der Querverbindung zwischen dem Kühl- und dem Gefrierteil einer Kühl/Gefrierkombinationen optimal einfügt.

Die vorliegende Erfindung umfaßt weiterhin eine Kühl/Gefrierkombination mit einem oben angeordneten Kühlteil, einer mittleren frontseitigen Querverbindung und einen unten angeordneten Gefrierteil, wobei auf der Querverbindung eine Leuchteneinheit zur Ausleuchtung der Gefrierteilschubfächer angeordnet ist. Die Anordnung der Leuchteneinheit an der Querverbindung ermöglicht so eine einfache Ausleuchtung der Gefrierteilschubfächer, ohne dass wie im Stand der Technik eine komplizierte Verkabelung der Leuchteneinheit nötig wäre. Zudem ist diese Anordnung auch bei Einbaugeräten möglich.

Vorteilhafterweise weist diese Kühl/Gefrierkombination dabei eines oder mehrere Merkmale der oben beschriebenen Kühl- und/oder Gefriergeräte auf. Hierdurch ergeben sich die bereits oben beschriebenen erfindungsgemäßen Vorteile.

Die vorliegende Erfindung wird nun anhand eines Ausführungsbeispiels und von Zeichnungen näher beschrieben.

Dabei zeigen:
- Figur 1: eine perspektivische Ansicht einer Querverbindung mit einer Leuchteneinheit gemäß der vorliegenden Erfindung,
- Figur 2: eine perspektivische Ansicht eines Befestigungselements der erfindungsgemäßen Leuchteneinheit,
- Figur 3: eine Explosionsdarstellung einer Querverbindung mit Leuchteneinheit gemäß der vorliegenden Erfindung,
- Figur 4: eine perspektivische Ansicht der Rückseite einer Querverbindung mit montierter Leuchteneinheit,
- Figur 5: eine Schnittansicht durch die erfindungsgemäße Leuchteneinheit,
- Figur 6: eine perspektivische Ansicht eines Ausschnitts der Vorderseite einer erfindungsgemäßen Kühl/Gefrierkombination,
- Figur 7 a: eine erste perspektivische Ansicht der erfindungsgemäßen Kühl/Gefrierkombination,
- Figur 7 b: eine zweite perspektivische Ansicht der erfindungsgemäßen Kühl/Gefrierkombination.

Figur 1 zeigt eine Querverbindung 1, wie sie üblicherweise frontseitig oberhalb des Gefrierteils eines Kühl- und/oder Gefriergerätes angeordnet wird. Vorteilhafterweise wird die Querverbindung dabei zwischen einem oben gelegenen Kühlteil und einem unten gelegenen Gefrierteil angeordnet. Ebenso ist es aber denkbar, dass die Querverbindung in einer Kühl/Gefrierkombination mit oben liegenden Gefrierteil oder einem Gefrierschrank oberhalb des Gefrierteils angeordnet wird.

An der Querverbindung 1 ist nun die Leuchteneinheit 2 montiert, welche eine längliche flache Form aufweist und sich horizontal entlang der Querverbindung 1 erstreckt. In einem oberen Bereich weist die Leuchteneinheit 2 ein lichtundurchlässiges Gehäuse 3 auf, während sie in einem unteren mittleren Bereich eine lichtdurchlässige Abdeckung 4 aufweist. So wird das von den innerhalb der Leuchteneinheit 2 angeordneten Leuchtmitteln erzeugte Licht im wesentlichen nach unten auf das unterhalb der Querverbindung 1 angeordnete Gefrierteil abgestrahlt, ohne dass der Benutzer durch die Leuchteneinheit geblendet würde.

Figur 2 zeigt das Befestigungselement 5, über welches die Leuchteneinheit 2 an der Querverbindung 1 montiert wird. Das Befestigungselement 5 stellt dabei einen Befestigungswinkel dar, an dessen horizontal entlang der Querverbindung verlaufenden Winkelarm die Leuchtmittel 6 angeordnet sind. Bei den Leuchtmitteln 6 handelt es sich dabei um LEDs, welche eine helle und gleichmäßige Ausleuchtung bei gleichzeitig geringer Wärmeentwicklung ermöglichen. Die Leuchtmittel 6 sind dabei auf einer Platine 7 angeordnet, welche durch Nieten 8 am Befestigungswinkel 5 befestigt ist.

Auf seiner in einer vertikalen Ebene verlaufenden Rückseite weist der Befestigungswinkel 5 Befestigungslaschen 9 auf, über welche das Befestigungselement an der Querverbindung 1 montiert werden kann. Das Befestigungselement 5 besteht dabei aus einem entsprechend gestanzten und gebogenen Metallblech, so dass es die von den Leuchtmitteln 6 erzeugte Wärme auf die Querverbindung überleitet. Die Laschen 9 sind dabei in das Metallblech eingestanzt und aus der Rückseite des Befestigungswinkels herausgebogen.

Wie aus Figur 3 und 4 ersichtlich, werden die Befestigungslaschen 9 in entsprechende Befestigungsöffnungen 10 in der Querverbindung 1 eingeführt und dann seitlich über die Ränder der Befestigungsöffnungen 10 geschoben, so dass das Befestigungselement 5 mit der Querverbindung 1 verklemmt wird. Dabei liegt die Rückseite des Befestigungselements flächig auf der Querverbindung auf, so dass sich eine gut wärmeleitende Verbindung ergibt. Die Querverbindung 1 ist dabei ebenfalls aus einem Metallblech hergestellt, insbesondere aus Stahlblech, und dient so als Kühlkörper für die von den Leuchtmitteln erzeugte Wärme.

Um ein versehentliches Loslösen des Befestigungselements 2 von der Querverbindung 1 aus der in Figur 4 gezeigten Montageposition zu verhindern, ist an der lichtdurchlässigen Abdeckung 4 ein Vorsprung 11 in Form einer Rippe vorgesehen, welcher durch Aussparungen 12 und 13 im Befestigungselement bzw. der Querverbindung 1, welche in der montierten Position des Befestigungselements 2 übereinander liegen, hindurchgeht und in dieser Position verrastet. Durch Einschieben und Verrasten der Abdeckung 4 wird so mittels des Vorsprungs 11 die Montagebewegung der gesamten Beleuchtungseinheit gesperrt, so dass sie nicht mehr seitlich bewegt und somit demontiert werden kann.

Das Gehäuse 3 der Leuchteneinheit ist am Befestigungselement 5 durch Einrasten befestigt, so dass Befestigungselement 5 und Gehäuse 3 bei der Montage eine Einheit bilden. Das Gehäuse 3 weist dabei seitliche Führungen auf, durch welche die Abdeckung 4 in das Gehäuse 3 eingeschoben werden kann. Wie insbesondere aus Figur 4 hervorgeht, geht in der dort gezeigten Montageposition der Leuchteneinheit der Vorsprung 11 der Abdeckung 4, welche von vorne in das Gehäuse 3 eingeschoben wurde, durch die Aussparungen 12 und 13 im Befestigungselement 5 und der Querverbindung 1 hindurch und sichert so die Leuchteneinheit gegen Verschieben.

Figur 5 zeigt ein Querschnitt durch die Leuchteneinheit 2, welche insbesondere die Geometrie aus Gehäuse 3 und Abdeckung 4 verdeutlicht. Diese wurde dabei so gewählt, dass der Kunde bei geöffneter Gefrierteiltür möglichst nicht von dem Leuchtmittel geblendet wird, die Schubfächer aber dennoch ausreichend stark und gleichmäßig ausgeleuchtet sind. Hierzu ist oberhalb des Befestigungswinkels 5 mit der daran befestigten Platine 7 sowie den LEDs 6 das lichtundurchlässige Gehäuse 3 angeordnet, wobei der Befestigungswinkel 5 in das Gehäuse 3 gerastet wird. Die im unteren Bereich unterhalb der LEDs 6 angeordnete lichtdurchlässige Abdeckung 4 ist dabei im Frontbereich im wesentlichen bis zur Mittelachse der Leuchteneinheit hochgezogen, so dass optisch der Eindruck entsteht, dass ab der Mittelachse Licht durch die transparente Abdeckung 4 nach außen tritt. Dabei ist jedoch an der unteren vorderen Kante des Gehäuses 3 eine Schürze 14 angeformt, welche über die Mittelachse nach unten geht und somit den Lichtaustritt nach vorne blockiert. Hierdurch wird dafür gesorgt, dass der Kunde durch die erfindungsgemäße Leuchteneinheit nicht geblendet wird, wobei dennoch durch die weit nach oben gezogene transparente Abdeckung ein optisch ansprechender Effekt erzielt wird.

Dabei übergreift ein entsprechender Rand 15 der lichtdurchlässigen Abdeckung 4 von vorne die zur Vorderseite hin eine Aussparung bildende Schürze 10 , so dass die Lichtabdeckung 4 zudem spaltfrei zum Gehäuse gehalten wird. Die Abdeckung 4 kann so über seitlich angeordnete Führungsstege oder Aussparungen 16 von vorne in das Gehäuse 3 eingeschoben werden, wobei der die Schürze 14 übergreifende Rand 15 eine spaltfreie Positionierung der Abdeckung 4 ermöglicht. Durch das Einschieben der Abdeckung 4 wird weiterhin durch Hindurchgehen des Vorsprungs 11 durch die Aussparungen 12 und 13 in Befestigungselement und Querverbindung die gesamte Leuchteneinheit fixiert.

Figur 6 zeigt nun die Umgebungsverhältnisse im Mittelteil einer Kühl/Gefrierkombination, bei welcher oben ein Kühlteil 31 und unten ein Gefrierteil 32 mit den entsprechenden Türen zu sehen ist. Hierbei handelt es sich um ein Einbaugerät, welches hinter einer vorgeblendeten Möbelfront montiert wird. Die Beleuchtungseinheit für die Gefrierteilschubfächer muß dabei so konstruiert werden, dass keine der sonstigen Funktionen im Bereich der Querverbindung beeinträchtigt werden. In diesem Bereich befinden sich unter anderem das Schließdämpfersystem 20 für die Kühlteiltüre sowie das Montagesystem für die Möbelfront der Gefrierteiltüre mit dem höhenverstellbaren Montageblech 22 für die Möbeltür sowie der höhenverstellbaren Abdeckung 21 für die Montage der Möbeltür.

Diese sehr beschränkte Platzsituation erfordert die längliche flache Form der Beleuchtungseinheit. Insbesondere verhindern diese beschränkten Platzverhältnisse den Einbau eines Kühlkörpers mit ausreichender Kühlleistung für die eingesetzten Leuchtmittel, obwohl ohnehin LEDs mit einer sehr geringen Wärmeabstrahlung eingesetzt werden. Aus diesem Grund ist der Befestigungswinkel so konstruiert, dass dieser nicht nur die Befestigung der Leuchteneinheit und die Formstabilität des länglichen Gehäuses übernimmt, sondern gleichzeitig eine Wärmeleitung von dem Leuchtmittel zur Querverbindung bewirkt. Insbesondere ist der Befestigungswinkel hierfür aus Metallblech gefertigt und überträgt so die Wärme an die Querverbindung. Die aus einem Metall wie z.B. Stahl gefertigte Querverbindung gibt die durch die Leuchtmittel erzeugte Wärme dann an die Umgebung ab. Da so das Querverbindungsblech selbst als Kühlkörper eingesetzt wird, wird trotz der sehr geringen Bauhöhe eine Überhitzung ausgeschlossen, wobei insbesondere die Verwendung von LEDs die abzuführende Wärme ohnehin reduziert.

Die Position und Anordnung der LEDs wurde dabei so gewählt, dass eine möglichst gleichmäßige und in allen Schubfächern ausreichend starke Ausleuchtung bzw. Beleuchtung des Gefriergutes erzielt wurde. Die erfindungsgemäße Anordnung der Leuchteneinheit auf der mittleren Querverbindung der Kühl/Gefrierkombination ermöglicht so eine einfache Ausleuchtung des Gefrierteils, welche insbesondere auch bei Einbaugeräten zum Einsatz kommen kann. Ebenso ist es denkbar, insbesondere bei Einbaugeräten ohne Bedienleiste wie z. B. Einbaugefrierschränken oder Einbaukühlgefrierkombinationen mit oben liegenden Gefrierteil eine erfindungsgemäße Leuchteneinheit auf einer dann oben am Gerät angeordneten Querverbindung anzuordnen, wodurch sich ebenfalls die erfindungsgemäßen Vorteile ergäben.

Zum elektrischen Anschluss der Leuchteneinheit befindet sich an dieser ein Kabelstück mit Steckverbinder, welches bei der Montage durch die Querverbindung hindurch in einen Hohlraum im Einschäumteil geschoben wird. Der Steckverbinder wird in eine im Einschäumteil fixierte Steckbuchse gesteckt. Das Einschäumteil sitzt hinter der Querverbindung im Behälter. Hierdurch ist keine exakte Positionsgenauigkeit von Einschäumteil zu Querverbindung bzw. zur Leuchteneinheit nötig.

In Figuren 7a und 7b ist nochmals die erfindungsgemäße Kühl/Gefrierkombination mit oben liegenden Kühlteil 31 und unten liegenden Gefrierteil 32 abgebildet, bei welcher die Gefrierteiltüre geöffnet ist und eine Gefrierteilschublade 33 herausgezogen wurde. Die auf der Querverbindung 1 zwischen Kühlteil 31 und Gefrierteil 32 angeordnete Leuchteneinheit 2 beleuchtet dabei das in der Gefrierteilschublade 33 gelagerte Gefriergut, ohne den Kunden zu blenden.

## Patentansprüche

1. Kühl- und/oder Gefriergerät mit einer auf einer Querverbindung (1) frontseitig oberhalb des Kühl- und/oder Gefrierteils angeordneten Leuchteneinheit (2), welche Leuchtmittel (6) und ein Befestigungselement (5) aufweist,
wobei die Querverbindung (1) ein gut wärmeleitendes Element aufweist und das Befestigungselement (5) für die Leuchtmittel (6) der Leuchteneinheit (2) ebenfalls aus einem gut wärmeleitendem Material besteht und mit dem gut wärmeleitenden Element der Querverbindung wärmeleitend in Verbindung steht, so dass Wärme von den Leuchtmitteln (6) über Befestigungselement (5) und das gut wärmeleitende Element der Querverbindung (1) abgeleitet wird.

2. Kühl- und/oder Gefriergerät nach Anspruch 1, wobei das gut wärmeleitende Element der Querverbindung (1) aus Metall besteht und insbesondere ein Querverbindungsblech aus Metall ist, welches vorteilhafterweise die Außenverkleidung der Querverbindung (1) bildet.

3. Kühl- und/oder Gefriergerät nach Anspruch 1, wobei Befestigungselement (5) aus Metall gefertigt ist.

4. Kühl- und/oder Gefriergerät nach Anspruch 1, wobei das gut wärmeleitende Element der Querverbindung (1) und das Befestigungselement (5) durch eine Wärmeleitpaste wärmeleitend verbunden sind.

5. Kühl- und/oder Gefriergerät nach Anspruch 1, wobei ein weiteres Element vorgesehen ist, welches mit dem gut wärmeleitenden Element der Querverbindung (1) insbesondere durch Wärmeleitpaste wärmeleitend verbunden ist, und welches als Kühlkörper für die Leuchtmittel (6) dient.

6. Kühl- und/oder Gefriergerät mit einer auf einer Querverbindung (1) frontseitig oberhalb des Kühl- und/oder Gefrierteils angeordneten Leuchteneinheit (2), welche Leuchtmittel (6) und ein Befestigungselement (5) aufweist,
wobei die Querverbindung (1) und das Befestigungselement (5) einander entsprechende Befestigungsöffnungen (10) und Befestigungslaschen (9) aufweisen, so dass das Befestigungselement (5) durch Einführen der Befestigungslaschen (9) durch die Befestigungsöffnungen (10) und Verschieben an der Querverbindung (1) montiert werden kann.

7. Kühl- und/oder Gefriergerät nach Anspruch 6, wobei die Querverbindung (1) und das Befestigungselement (5) Aussparungen (12, 13) aufweisen, welche in der montierten Position des Befestigungselements (5) übereinander liegen, und wobei ein Sicherungselement (4) mit einem Vorsprung (11) vorgesehen ist, welcher durch die Aussparungen (12,13) hindurchgeschoben wird und so das Befestigungselement (5) in der montierten Position sichert.

8. Kühl- und/oder Gefriergerät nach Anspruch 7, wobei das Sicherungselement ein Gehäuseelement oder eine lichtdurchlässige Abdeckung (4) der Leuchteneinheit ist.

9. Kühl- und/oder Gefriergerät mit einer Leuchteneinheit (2), welche Leuchtmittel (6), ein lichtundurchlässiges Gehäuse (3) und eine lichtdurchlässige Abdekkung (4) umfasst, wobei das Gehäuse (3) oberhalb und die Abdeckung (4) unterhalb der Leuchtmittel (6) angeordnet sind und das Gehäuse (3) an seinem vorderen unteren Rand eine Schürze (14) aufweist, welche von einem komplementären Rand (15) der Abdeckung (4) von vorne übergriffen wird.

10. Kühl- und/oder Gefriergerät nach Anspruch 9, wobei die Schürze (14) im Zusammenspiel mit dem komplementären Rand (15) der Abdeckung (4) eine spaltfreie Montage der Abdeckung ermöglicht.

11. Kühl- und/oder Gefriergerät nach Anspruch 9, wobei die Leuchtmittel (6) höher angeordnet sind als der untere Rand der Schürze (14).

12. Kühl- und/oder Gefriergerät nach einem der vorangegangenen Ansprüche,
wobei das Befestigungselement (5) ein Befestigungswinkel ist, dessen die Leuchtmittel (6) tragender Winkelarm sich horizontal entlang der Querverbindung (1) erstreckt.

13. Kühl- und/oder Gefriergerät nach einem der vorangegangenen Ansprüche,
wobei das Befestigungselement (5) für die Leuchtmittel (6) das Gehäuse (3) der Leuchteneinheit (2) trägt, welches insbesondere mit dem Befestigungselement (5) verrastbar ist.

14. Kühl- und/oder Gefriergerät nach einem der vorangegangenen Ansprüche,
wobei die Leuchteneinheit (2) als Leuchtmittel (6) LEDs aufweist.

15. Kühl- und/oder Gefriergerät nach einem der vorangegangenen Ansprüche,
wobei die Breite B der Leuchteneinheit (2) zur Höhe H der Leuchteneinheit (2) in einem Verhältnis von *B*/*H* ≥ 1,8 /1,1 steht.

16. Kühl/Gefrierkombination mit einem oben angeordneten Kühlteil, einer mittleren frontseitigen Querverbindung (1) und einem unten angeordneten Gefrierteil,
wobei auf der Querverbindung (1) eine Leuchteneinheit (2) zur Ausleuchtung der Gefrierteilschubfächer angeordnet ist.

17. Kühl/Gefrierkombination nach Anspruch 16 mit einem oder mehreren Merkmalen der Kühl- und/oder Gefriergeräte der Ansprüche 1 bis 15.
